# EUROPÄISCHE PATENTSCHRIFT

(11) **EP 0 934 166 B1**
(45) Veröffentlichungstag und Bekanntmachung des Hinweises auf die Patenterteilung: **26.04.2000**
(21) Anmeldenummer: 97946730.5
(22) Anmeldetag: 17.10.1997
(51) Int. Cl.: B41F 31/02

(54) **FARBKASTEN**
INK DUCT
ENCRIER

(30) Priorität: 25.10.1996 DE 19644371; 13.06.1997 DE 19725056
(43) Veröffentlichungstag der Anmeldung: 11.08.1999
(73) Patentinhaber: Koenig & Bauer Aktiengesellschaft, 97080 Würzburg (DE)
(72) Erfinder: KUTZNER, Willi, Albert, Peter, D-97074 Würzburg (DE); RUCKMANN, Wolfgang, Günter, D-97074 Würzburg (DE); SCHÄFER, Karl, Robert, D-97222 Rimpar (DE); SCHNEIDER, Georg, D-97080 Würzburg (DE)
(86) Internationale Anmeldenummer: DE9702398
(87) Internationale Veröffentlichungsnummer: WO9818631

(56) Entgegenhaltungen:
- EP-A- 0 663 289
- EP-A- 0 732 205
- WO-A-93/24328
- US-A- 4 838 164
- US-A- 5 027 513
- US-A- 5 119 728
- US-A- 5 243 907
- BULL S J: "Tribology of carbon coatings: DLC, diamond and beyond" DIAMOND AND RELATED MATERIALS, Bd. 4, Nr. 5-6, 1.Mai 1995, Seite 827-836 XP004066838
- DENG J ET AL: "DLC multilayer coatings for wear protection" DIAMOND AND RELATED MATERIALS, Bd. 4, Nr. 7, 15.Mai 1995, Seite 936-943 XP004066766

## Beschreibung

Die Erfindung betrifft einen Farbkasten für ein Farbwerk einer Rotationsdruckmaschine gemäß dem Oberbegriff des Anspruches 1.

Die US-A-50 27 513 offenbart ein aus PTFE hergestelltes Rakelblatt.

Bei einem Farbkasten der EP 07 32 205 A1 ist ein Farbkastenboden mit PTFE beschichtet.

Die US-A-40 70 964 zeigt eine mit Teflon beschichtete Rakel zur Verminderung der Reibung zwischen Rakel und Sieb.

Die EP 02 46 708 A1 und die NL-A 9300810 beschreiben mit Teflon beschichtete Rakel.

Die DE 43 30 047 A1 beschreibt ein Auftragswerk zum Auftragen von hochviskosen Druckfarben. Diese Druckfarbe formt sich zu einer Druckfarbenrolle aus. Um den übergang der Druckfarbe auf die Aufnahmewalze zu verbessern, wird Druckluft in die Druckfarbenrolle eingeblasen.

Die EP 06 63 289 A1 zeigt eine geschlossene Farbkammer, deren Innenraum zur Ausbildung einer Farbrolle bei niedrigviskosen Farben zylinderförmig ausgebildet ist.

Der Erfindung liegt die Aufgabe zugrunde, einen Farbkasten zu schaffen.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß infolge der Beschichtung der Innenseite des Farbkastens sowie der Dosierelemente die Oberflächenenergie und somit die Oberflächenspannung und somit der Reibwiderstand zu Druckfarbe gegenüber allen Flächen, die mit Druckfarbe in Berührung kommen, stark reduziert wurde. Nicht nur, daß eine Reinigung der mit Druckfarbe in Verbindung kommenden Teile ohne Aufwand möglich ist, kann sich infolge des verringerten Reibwiderstandes der beschichteten Teile die Druckfarbe besser durchmischen. Außerdem wird eine sog. "Druckfarben-Rollenbildung" im Farbkasten begünstigt, was wiederum eine gleichmäßigere Benetzung der Farbdosierwalze zur Folge hat.

Ausführungsbeispiele der Erfindung sind in der Zeichnung dargestellt und werden im folgenden näher beschrieben. Es zeigen:
- Fig. 1: eine schematische Darstellung eines Querschnittes durch einen oberhalb einer Rasterwalze angeordneten Farbkasten in Arbeitsund Ruhestellung mit Rakelblättern;
- Fig. 2: eine vergrößerte schematische Darstellung einer Einzelheit "Z" in Fig. 1.

Ein schwenkbarer Farbkasten 1 mit den erfindungsgemäßen Rakeln mit einem Arbeits- 12 und Schließrakelblatt 11 ist in seiner Arbeitsstellung A oben auf einer Farbdosierwalze 4 angeordnet. Die Farbdosierwalze 4 hat in ihrer Mantelfläche 2 Näpfchen 3.

In Produktionsrichtung C gesehen ist das Schließrakelblatt 11 positiv an die Farbdosierwalze 4 angestellt.
In Produktionsrichtung C gesehen ist das Arbeitsrakelblatt 12 negativ an die Farbdosierwalze 4 angestellt.

Der Farbkasten 1 besteht aus zwei sich in achsparalleler Richtung der Farbdosierwalze 4 erstreckenden, voneinander beabstandeten linken 6 und rechten Seitenwänden 7. Je nach vorgesehener Schwenkrichtung ist die linke 6 und/oder die rechte Seitenwand 7 in ausreichender Höhe über die gesamte Breite des Farbkastens 1 erstreckend nach innen abgewinkelt.

Die rechte/linke Seitenwand 7, 6 verläuft von ihrer oberen Kante 10 nach unten, so daß sich die lichte Weite des Farbkastens 1 z. B. etwa bis zur halben Höhe des Farbkastens 1 vergrößert und anschließend sich im darunterliegenden Teil wieder verengt. Hierdurch wird in der Entleerstellung B des Farbkastens 1 eine tiefstliegende Rinne 44 gebildet, in welche die Druckfarbe 22 einläuft und von ihr aufgenommen wird. Die Seitenwände 6, 7 erstrecken sich (Arbeitsstellung A) von einer oberen Kante 10 in Richtung ihrer der Farbdosierwalze 4 zugewandten unteren Rakelmontagefläche 8; 9, an welcher Rakelblätter 11; 12 mittels Klemmleisten 13 bzw. 14 gehalten sind.

An den Enden der Seitenwände 6; 7 sind beidseitig Stirnwände 15; 17 angebracht. Jede Stirnwand 15; 17 ist mit ihrer der Farbdosierwalze 4 zugewandten Seite 18 der Kontur der Mantelfläche 2 angepaßt. In seiner Entleerstellung B kann der Farbkasten 1 z. B. um den Winkel Beta = 70° bis 110° um die Rotationsachse 5 der Farbdosierwalze 4 verschwenkt werden. Die Rakelblätter 11 und 12 bleiben dabei in Kontakt mit der Oberfläche 2 der Farbdosierwalze 4. Der Farbkasten 1 ist - in seiner Arbeitsstellung A gesehen - oben offen.

Der Farbkasten 1 kann an einer Traverse 20 z. B. mittels seiner Seitenwand 6 an den Seitengestellen der Maschine befestigt sein.

Bei einem weiteren Ausführungsbeispiel sind beide Enden der Traverse 20 des Farbkastens 1 an je einem ersten Ende 28 bzw. 29 eines Schwenkarmes 26 bzw. 27 befestigt. Die zweiten Enden 31; 32 der Schwenkarme 26; 27 sind jeweils schwenkbar auf einer seitengestellfesten Lagerbuchse 33; 34 gelagert. Jede Lagerbuchse 33, 34 nimmt jeweils über ein Wälzlager 36; 37 einen Achszapfen 38; 39 der Farbdosierwalze 4 auf. Durch die eben beschriebenen Maßnahmen kann der Farbkasten 1 um die Rotationsachse 5 der Farbdosierwalze 4 geschwenkt werden.

In seiner oberen, d. h. Arbeitsstellung A wird der Farbkasten 1 direkt oder indirekt über die an den Schwenkarmen 26, 27 befestigte Traverse 20 an einem seitengestellfesten Anschlag 41 bewegt und dort verriegelt oder mittels Schrauben 42 festgehalten. Der liegende Farbkasten 1 kann von seiner obenliegenden Arbeitsstellung A nach seiner Entriegelung seitlich in eine Entleerstellung B geschwenkt werden. Die Rakelblätter 11 und 12 bleiben dabei in Berührung mit dem Umfang der Farbdosierwalze 4. Der Schwenkwinkel Beta des Farbkastens 1 kann zwischen 70 und 110° liegen. Die Schwenkbewegung des Farbkastens 1 nach unten wird z. B. durch einen seitengestellfesten Anschlag 43 begrenzt. An dem liegt dann die rechte Seitenwand 7 des Farbkastens 1 an und wird an diesem festgehalten bzw. verriegelt.

Dabei sammelt sich die Druckfarbe 22 in einer nach oben hin offenen Rinne 44 der Seitenwand 7, welche sich nunmehr in horizontaler Lage befindet.

Der Farbkasten 1 kann, insbesondere in der horizontalen Entleerstellung B, vorzugsweise aus der Maschine leicht herausnehmbar sein, d. h. von der Traverse 20 lösbar ausgebildet sein. Dazu kann z. B. die linke Seitenwand 6 außer mittels einer Linearführung in der Traverse 20 führbar und arretierbar ausgebildet sein.

Dadurch, daß der Farbkasten 1 aus der Maschine entfernt ist, kann sowohl der Farbkasten 1 wie auch die Farbdosierwalze 4 leicht gereinigt werden.

Die Erreichbarkeit des Verschwenkens des Farbkastens 1 ist nicht auf die eben beschriebenen Mittel beschränkt. Es ist ebenso auch möglich, den Farbkasten 1 mit anderen technischen Mitteln von Stellung A nach Stellung B und wieder zurück zu verschwenken.

So könnten z. B. die Stirnwände 15; 17 jeweils mit Stehbolzen versehen sein, wobei die Stehbolzen in seitengestellfesten bogenförmigen Führungen geführt werden.

Die Farbdosierelemente 11, 12 sind vorzugsweise als Rakelblätter ausgeführt, sie können aber auch Farbmesser, Farbmesserlamellen sein. Sie sind an der Unterseite des Farbkastens 1 angeordnet und befestigt. Die Rakelblätter dienen als Arbeitsrakel 12 und/oder als Schließrakel 11.

Um ein "Rollen" von z. B. hochviskoser Druckfarbe - z. B. sog. "UV-Druckfarbe" - im Farbkasten 1 zu erleichtern, und so eine bessere Einfärbung der Farbdosierwalze 4 zu ermöglichen, kann das Innere des Farbkastens 1, nämlich die Seitenwände 6; 7, die Stirnwände 15; 17 sowie die Farbdosierelemente, d. h. Rakelblätter 11; 12 mit einer Substanz 46 dauerhaft beschichtet sein, deren Oberflächenenergie einen niedrigen Wert z. B. zwischen 10 und 60 m N/m aufweist. Solche Substanzen sind z. B. PTFE oder metallfreie amorphe Kohlenstoffschichten "a-C:H" (auch "DLC"-Schichten - diamond-like-carbon-Schichten genannt). Diese amorphen Kohlenstoffschichten bestehen aus einem hoch quervernetzten Kohlenstoffnetzwerk, an das Wasserstoff angelagert ist. Durch Modifizierung der Netzwerkstruktur Fluor (F), Silizium (Si), Sauerstoff (O) und Stickstoff (N) und den prozentualen Anteilen kann die Oberflächenenergie der DLC-Schichten beeinflußt werden und damit das Benetzungsverhalten, die Härte und der Verschleiß wahlfrei beeinflußt werden.

Außer den PTFE kann auch DLC + Fluor (F-DLC); DLC + Silizium (Si-DLC), DLC + Sauerstoff (O-DLC) und DLC + Stickstoff (N-DLC) und DLC + Bor (B-DLC) verwendet werden. Besonders geeignet sind F-DLC und Si-DLC.

Nach einer anderen Ausführungsvariante kann die oberflächenenergie-arme Substanz 46 aus Kohlenwasserstoff-Polymeren, insbesondere aus
Poly(propylen)
oder Poly(styren)
und Co-Polymeren
bestehen.

Weiterhin kann die oberflächenenergie-arme Substanz 46 aus Styrol-Polymeren, insbesondere aus Poly(styrene-stat-2,2,3,3-tetrafluoropropyl methacrylat) bestehen.

Weiterhin kann die oberflächenenergie-arme Substanz 46 aus Halogen-Kohlenwasserstoff-Polymeren, insbesondere aus
Poly(chlorotrifluoroethylen)
oder
Poly(chlorotrifluoroethylen-stat-tetrafluoroethylen)
oder Poly<hexafluoropropylen)
oder Poly(tetrafluoroethylen)
oder Poly(tetrafluoroethylen-stat-ethylen)
oder Poly(trifluoroethylen)
bestehen.

Weiterhin kann die oberflächenenergie-arme Substanz 46 aus Vinylpolymeren, insbesondere aus
Poly((heptafluoroisopropoxy)ethylen)
oder Poly(1-((heptafluoroisopropoxy)methyl)
propylen-stat-maleic acid) bestehen.

Weiterhin kann die oberflächenenergie-arme Substanz 46 aus fluorierten Acrylpolymeren, insbesondere aus
Poly((1-chlorodifluoromethyl)tetrafluoroethyl acrylat)
oder Poly(di(chlorodifluoromethyl)fluoromethyl acrylat)
oder Poly(1,1-dihydroheptafluorobutyl acrylat)
oder Poly(1,1-dihydropentafluoroisopropyl acrylat)
oder Poly(1,1-dihydropentadecafluorooctyl acrylat)
oder Poly(heptafluoroisopropyl acrylat)
oder Poly(5-(heptafluoroisopropoxy)pentyl acrylat)
oder Poly(11-(heptafluoroisopropoxy)undecyl acrylat)
oder Poly(2-(heptafluoropropoxy)ethyl acrylat)
oder Poly(nonafluoroisobutyl acrylat)
bestehen.

Weiterhin kann die oberflächenenergie-arme Substanz 46 aus nichtfluorierten Methacryl-Polymeren, insbesondere aus
Poly(benzyl methacrylat)
oder Poly(n-butyl methacrylat)
oder Poly(isobutyl metharcrylat)
oder Poly(t-butyl methacrylat)
oder Poly(t-butylaminoethyl methacrrylat)
oder Poly(dodecyl methacrylat)
oder Poly(lauryl methacrylat)
oder Poly(ethyl methacrylat)
oder Poly(2-ethylhexyl methacrylat)
oder Poly(n-hexyl methacrylat)
oder Poly(dimethylaminoethyl methacrylat)
oder Poly(hydroxyethyl methacrylat)
oder Poly(lauryl methacrylat)
oder Poly(phenyl methacrylat)
oder Poly(n-propyl methacrylat)
oder Poly(stearyl methacrylat) bestehen.

Weiterhin kann die oberflächenenergie-arme Substanz 46 aus fluorierten Methacrylpolymeren, insbesondere aus
Poly(1,1-dihydropentadecafluorooctyl metharylat)
oder Poly(heptafluoroisopropyl methacrylat)
oder Poly(heptadecafluorooctyl methacrylat)
oder Poly(1-hydrotetrafluoroethyl methacrylat)
oder Poly(1,1-dihydrotetrafluoropropyl mehacrylat)
oder Poly(1-hydrohexafluoroisopropyl methacrylat)
oder Poly(t-nonafluorobutyl methacrylat)
oder Poly(styren-stat-2,2,3,3-terafluoropropyl
methacrylat) bestehen.

Weiterhin kann die oberflächenenergie-arme Substanz 46 aus Polyäther-Mischpolymerisaten, z. B. aus Poly(oxyethylen-stat-oxypropylen)-block-poly(oxydimethylsilylen)-block-poly(oxyethylen-stat-oxypropylen) bestehen.

Weiterhin kann die oberflächenenergie-arme Substanz 46 aus Polyiminen, insbesondere aus
Poly((benzoylimino)ethylen)
oder Poly((butyryliminolethylen)
oder Poly((dodecanoylimino)etylen)
oder
Poly((dodecanoylimino)ethylen-stat-(acetylimino)trimethylen)
oder Poly((heptanoylimino)ethylen)
oder Poly((hexanoylimino)ethylen)
oder Poly(((3-methyl)butyrylimino)ethylen)
oder Poly((pentadecafluorooctadecanoylimino)ethlen)
oder Poly((pentanoylimino)ethylen) bestehen.

Weiterhin kann die oberflächenenergie-arme Substanz 46 aus Polyurethanen, insbesondere aus
Poly(methylendiphenyldiisocyanat-alt-(butanediol
poly(oxytetramethylen)diol)
oder Poly(hexamethylen diisocyanat-alt-triethylen glycol)
oder Poly(4-methyl-1,3-phenylen
diisocyanat-alt-tripropylen glycol)
bestehen.

Die Substanz 46 kann auch aus Polysiloxanen, insbesondere aus
Poly(oxydimehylsilylen), Alpha, Omega-difuncional R-(Si(CH₃)₂-O-)ₙ-Si(CH₃)₂-R oder Poly(oxydimethylsilylen) Block Co-Polymeren bestehen.

Ebenfalls kann die Substanz 46 aus hydrolysierten und kondensierten Organosilanen, insbesondere aus 3-(1,1-Dihydroperfluorooctoxy)propyltriethoxysilan, CF₃ (CF₂)₆CH₂O(CH₂)₃Si(OC₂H₅)₃ oder Gamma-Perfluoroisopropoxypropyltrimethoxysilan, (CF₃)₂CFO(CH₂)₃Si(OCH₃)₃ bestehen.

Schließlich ist es auch möglich, die vorgenannten Polymere einzeln oder in einer Mischung von zwei und mehreren Polymeren als Substanz 46 zu verwenden.

Eine Beschichtung mit den Substanzen 46 erfolgt in einer Dicke, die zwischen 0,5 und 10 um liegt. Diese Substanz 46 verhindert ein Anhaften von Druckfarbe 22 an beschichteten Teilen, z. B. im Inneren des Farbkastens 1. Insbesondere bei Verwendung von wasserlosen Druckfarben hoher Viskosität, z. B. größer 9000mPa·s oder bei sog. UV-Druckfarben kann eine Beschichtung mit den genannten Substanzen 46 mit Vorteil angewandt werden, weil sich dann leicht "rotierende Druckfarbenrollen" 24 bilden können, durch die eine bessere Einfärbung der Farbdosierwalze 4 erreicht wird.

Die "Druckfarbenrolle" 24 bildet sich in der Nähe des Arbeitsrakelblattes 12 und der unmittelbar benachbarten Seitenwand 6 reibungsarm aus.

Wie schon gesagt, sind ein großer Teil oder alle unmittelbar mit der Druckfarbe 22 in Verbindung kommenden Teile des Farbkastens 1 mit der Substanz 46 beschichtet.

Es ist natürlich auch möglich, die Rakelblätter 11; 12 im gleichen Neigungswinkel an die Farbdosierwalze 4 anzustellen.

Eine der Seitenwände 7; 6 ist vorzugsweise derart abgewinkelt, daß ein zwischen oberer Teilseitenwand 30 und unterer Teilseitenwand 35 gebildeter öffnungswinkel Gamma von ca. 90° sich zum Inneren des Farbkastens 1 hin öffnet. Dabei kann eine Breite d der oberen Teilseitenwand 30 gleich einer Breite e der unteren Teilseitenwand 35 sein. Jedoch kann auch d größer e sein oder umgekehrt. Mit 45 ist eine Längsachse des Farbkastens 1 und mit 48 ist eine Hochachse des Farbkastens 1 bezeichnet.

Der Farbkasten 1 wird vorzugsweise - bezogen auf ein rechtwinkliges Koordinatensystem mit dem Ursprung auf der Rotationsachse 5 der Farbdosierwalze 4 - aus seiner im I. oder II. Quadranten oder im I. und II. Quadranten liegenden Arbeitsstellung A - bezogen auf die Lage der Rakelblätter 11 auf der Farbdosierwalze 4 - in eine im I. und IV. Quadranten oder im II. und III. Quadranten liegende Entleerstellung verschwenkt (Lage der Rakelblätter 11, 12). Der Farbkasten 1 wird also aus einer Lage, in welcher die Querachse 40 des Farbkastens 1 horizontal oder annähernd horizontal verläuft, so verschwenkt, daß nach dem Verschwenken die Querachse 40 des Farbkastens 1 vertikal oder annähernd vertikal verläuft.

Weiterhin ist es möglich, den Farbkasten 1 oben, d. h. an seiner oberen Kante 10 geschlossen auszubilden.

### Bezugszeichenliste

- 1: Farbkasten
- 2: Mantelfläche (4)
- 3: Näpfchen (4)
- 4: Farbdosierwalze
- 5: Rotationsachse
- 6: Seitenwand, linke (1)
- 7: Seitenwand, rechte (1)
- 8: Rakelmontagefläche (6)
- 9: Rakelmontagefläche (7)
- 10: Kante, obere (15; 17)
- 11: Schließrakelblatt (1)
- 12: Arbeitsrakelblatt (1)
- 13: Klemmleiste (12)
- 14: Klemmleiste (11)
- 15: Stirnwand, vordere
- 16: Tangente (2)
- 17: Stirnwand, hintere (6; 7)
- 18: Seite (17)
- 19: Außenfläche (12)
- 20: Traverse
- 21: Innenfläche (12)
- 22: Druckfarbe
- 23: AbrakeLfläche (12)
- 24: Farbrolle (22)
- 25: Innenfläche (11)
- 26: Schwenkarm (1)
- 27: Schwenkarm (1)
- 28: Ende, erstes (26)
- 29: Ende, erstes (27)
- 30: Teilseitenwand, obere (7)
- 31: Ende, zweites (26)
- 32: Ende, zweites (27)
- 33: Lagerbuchse
- 34: Lagerbuchse
- 35: Teilseitenwand, untere (7)
- 36: Wälzlager
- 37: Wälzlager
- 38: Achszapfen
- 39: Achszapfen
- 40: Querachse (1)
- 41: Anschlag
- 42: Schraube
- 43: Anschlag
- 44: Rinne
- 45: Längsachse (1)
- 46: Substanz
- 47: Bereich
- 48: Hochachse

- A: Arbeitsstellung (1)
- B: Entleerstellung (1)
- C: Produktionsrichtung (4)

- d: Breite (30)
- e: Breite (35)

- Alpha: Anstellwinkel (12)
- Beta: Schwenkwinkel (1)
- Gamma: öffnungswinkel (30; 35)

## Patentansprüche

1. Farbkasten mit Farbdosierelementen (11; 12) in Kombination mit Druckfarbe mit einer Viskosität größer 9000mPa · s, wobei die Farbdosierelemente (11; 12) mindestens auf ihrer Innenfläche (21; 25) mit einer oberflächenenergie-armen Substanz (46) zur Ausbildung einer "Druckfarbenrolle" beschichtet sind.

2. Farbkasten nach Anspruch 1, dadurch gekennzeichnet, daß die oberflächenenergie-arme Substanz (46) eine Oberflächenenergie zwischen 10 und 60 mN/m aufweist.

3. Farbkasten nach Anspruch 1, dadurch gekennzeichnet, daß die Substanz (46) mit einer Schichtdicke von 0,5 bis 10 µm aufgebracht ist.

4. Farbkasten nach den Ansprüchen 1 bis 3, dadurch gekennzeichnet, daß die Substanz (46) aus einem Polymer besteht.

5. Farbkasten nach den Ansprüchen 2 und 4, dadurch gekennzeichnet, daß die Substanz (46) aus Kohlenwasserstoff-Polymeren besteht.

6. Farbkasten nach den Ansprüchen 2 und 4, dadurch gekennzeichnet, daß die Substanz (46) aus Styrol-Polymeren besteht.

7. Farbkasten nach den Ansprüchen 2 und 4, dadurch gekennzeichnet, daß die Substanz (46) aus Halogen-Kohlenwasserstoff-Polymeren besteht.

8. Farbkasten nach den Ansprüchen 2 und 4, dadurch gekennzeichnet, daß die Substanz (46) aus Vinylpolymeren besteht.

9. Farbkasten nach den Ansprüchen 2 und 4, dadurch gekennzeichnet, daß die Substanz (46) aus fluorierten Acrylpolymeren besteht.

10. Farbkasten nach den Ansprüchen 2 und 4, dadurch gekennzeichnet, daß die Substanz (46) aus nichtfluorierten Methacryl-Polymeren besteht.

11. Farbkasten nach den Ansprüchen 2 und 4, dadurch gekennzeichnet, daß die Substanz (46) aus fluorierten Methacrylpolymeren besteht.

12. Farbkasten nach den Ansprüchen 2 und 4, dadurch gekennzeichnet, daß die Substanz (46) aus Polyäther-Mischpolymerisat besteht.

13. Farbkasten nach den Ansprüchen 2 und 4, dadurch gekennzeichnet, daß die Substanz (46) aus Polyiminen besteht.

14. Farbkasten nach den Ansprüchen 2 und 4, dadurch gekennzeichnet, daß die Substanz (46) aus Polyurethanen besteht.

15. Farbkasten nach den Ansprüchen 2 und 4, dadurch gekennzeichnet, daß die Substanz (46) aus Polysiloxanen besteht.

16. Farbkasten nach den Ansprüchen 2 und 4, dadurch gekennzeichnet, daß die Substanz (46) aus hydrolysierten und kondensierten Organosilanen besteht.

17. Farbkasten nach den Ansprüchen 2 und 4, dadurch gekennzeichnet, daß die Substanz (46) aus Polytetrafluorethylen (PTFE) besteht.

18. Farbkasten nach den Ansprüchen 4 bis 17 dadurch gekennzeichnet, daß die Substanz (46) aus einem Polymer oder aus einer Mischung von zwei oder mehreren Polymeren besteht.

19. Farbkasten nach den Ansprüchen 1 bis 2, dadurch gekennzeichnet, daß sämtliche Innenflächen (6; 7; 15; 17; 21; 25) mit der Substanz (46) beschichtet sind.

20. Farbkasten nach den Ansprüchen 1 bis 3 und 19, dadurch gekennzeichnet, daß die Substanz (46) aus metallfreien amorphen Kohlenstoffschichten (DLC-Schichten) mit hoch quervernetzten Kohlenstoffnetzwerken besteht, denen Wasserstoff angelagert ist.

21. Farbkasten nach Anspruch 20, dadurch gekennzeichnet, daß die DLC-Schichten mit Fluor (F-DLC) modifiziert sind.

22. Farbkasten nach Anspruch 20, dadurch gekennzeichnet, daß die DLC-Schichten mit Silizium (Si-DLC) modifiziert sind.

23. Farbkasten nach Anspruch 20, dadurch gekennzeichnet, daß die DLC-Schichten mit Bor (B-DLC) modifiziert sind.

24. Farbkasten nach Anspruch 20, dadurch gekennzeichnet, daß die DLC-Schichten mit Stickstoff (N-DLC) modifiziert sind.

25. Farbkasten nach Anspruch 20, dadurch gekennzeichnet, daß die DLC-Schichten mit Sauerstoff (O-DLC) modifiziert sind.

26. Farbkasten nach den Ansprüchen 1 bis 25, dadurch gekennzeichnet, daß als Farbdosierelemente ein Arbeitsrakelblatt (12) und ein Schließrakelblatt (11) eingesetzt ist.

27. Farbkasten nach Anspruch 1, dadurch gekennzeichnet, daß als Farbdosierelement ein einstellbares Farbmesser eingesetzt ist.

28. Farbkasten nach Anspruch 1, dadurch gekennzeichnet, daß eine Außenfläche (19) der Farbdosierelemente (11; 12) mit der Substanz (46) beschichtet ist.

29. Farbkasten nach Anspruch 1, dadurch gekennzeichnet, daß die Druckfarbe als "wasserlose" Druckfarbe ausgebildet ist.

## Claims

1. Ink duct with ink-metering elements (11; 12) in combination with printing ink having a viscosity higher than 9000mPa.s, the ink-metering elements (11; 12) being coated, at least on their inner surface (21; 25), with a substance (46) low in surface energy, in order to form a "printing-ink roll".

2. Ink duct according to Claim 1, characterized in that the substance (46) low in surface energy has a surface energy of between 10 and 60 mN/m.

3. Ink duct according to Claim 1, characterized in that the substance (46) is applied with a layer thickness of 0.5 to 10 µm.

4. Ink duct according to Claims 1 to 3, characterized in that the substance (46) consists of a polymer.

5. Ink duct according to Claims 2 and 4, characterized in that the substance (46) consists of hydrocarbon polymers.

6. Ink duct according to Claims 2 and 4, characterized in that the substance (46) consists of styrene polymers.

7. Ink duct according to Claims 2 and 4, characterized in that the substance (46) consists of halogen/hydrocarbon polymers.

8. Ink duct according to Claims 2 and 4, characterized in that the substance (46) consists of vinyl polymers.

9. Ink duct according to Claims 2 and 4, characterized in that the substance (46) consists of fluorinated acrylopolymers.

10. Ink duct according to Claims 2 and 4, characterized in that the substance (46) consists of non-fluorinated methacrylopolymers.

11. Ink duct according to Claims 2 and 4, characterized in the substance (46) consists of fluorinated methacrylopolymers.

12. Ink duct according to Claims 2 and 4, characterized in that the substance (46) consists of polyether copolymer.

13. Ink duct according to Claims 2 and 4, characterized in that the substance (46) consists of polyimines.

14. In duct according to Claims 2 and 4, characterized in that the substance (46) consists of polyurethanes.

15. Ink duct according to Claims 2 and 4, characterized in that the substance (46) consists of polysiloxanes.

16. Ink duct according to Claims 2 and 4, characterized in that the substance (46) consists of hydrolyzed and condensed organosilanes.

17. Ink duct according to Claims 2 and 4, characterized in that the substance (46) consists of polytetrafluoroethylene (PTFE).

18. Ink duct according to Claims 4 to 17, characterized in that the substance (46) consists of a polymer or of a mixture of two or more polymers.

19. Ink duct according to Claims 1 to 2, characterized in that all the inner surfaces (6; 7; 15; 17; 21; 25) are coated with the substance (46).

20. Ink duct according to Claims 1 to 3 and 19, characterized in that the substance (46) consists of metal-free amorphous carbon layers (DLC-layers) with highly crosslinked carbon networks, to which hydrogen is added.

21. Ink duct according to Claim 20, characterized in that the DLC layers are modified with fluorine (F-DLC).

22. Ink duct according to Claim 20, characterized in that the DLC layers are modified with silicon (Si-DLC).

23. Ink duct according to Claim 20; characterized in that the DLC layers are modified with boron (B-DLC).

24. Ink duct according to Claim 20, characterized in that the DLC layers are modified with nitrogen (N-DLC).

25. Ink duct according to Claim 20, characterized in that the DLC layers are modified with oxygen (O-DLC).

26. Ink duct according to Claims 1 to 25, characterized in that the ink-metering elements used are a working doctor blade (12) and a closing doctor blade (11).

27. Ink duct according to Claim 1, characterized in that the ink-metering element used is an adjustable ink knife.

28. Ink duct according to Claim 1, characterized in that an outer surface (19) of the ink-metering elements (11; 12) is coated with the substance (46).

29. Ink duct according to Claim 1, characterized in that the printing ink takes the form of an "anhydrous" printing ink.

## Revendications

1. Encrier doté d'éléments de dosage d'encre (11; 12), en combinaison avec de l'encre d'impression d'une viscosité supérieure à 9000mPa.s, les éléments de dosage d'encre (11; 12) étant revêtus, au moins sur leur surface intérieure (21; 25), d'une substance (46) à faible énergie de surface, pour constituer un "rouleau d'encre d'impression".

2. Encrier selon la revendication 1, caractérisé en ce que la substance (46) à faible énergie de surface présente une énergie de surface comprise entre 10 et 60 mN/m.

3. Encrier selon la revendication 1, caractérisé en ce que la substance (46) est appliquée avec une épaisseur de couche de 0,5 à 10 µm.

4. Encrier selon les revendications 1 à 3, caractérisé en ce que la substance (46) est constituée d'un polymère.

5. Encrier selon les revendications 2 et 4, caractérisé en ce que la substance (46) est constituée de polymères d'hydrocarbure.

6. Encrier selon les revendications 2 et 4, caractérisé en ce que la substance (46) est constituée de polymères de styrène.

7. Encrier selon les revendications 2 et 4, caractérisé en ce que la substance (46) est constituée de polymères halogène-hydrocarbure.

8. Encrier selon les revendications 2 et 4, caractérisé en ce que la substance (46) est constituée de polymères de vinyle.

9. Encrier selon les revendications 2 et 4, caractérisé en ce que la substance (46) est constituée de polymères acryliques fluorés.

10. Encrier selon les revendications 2 et 4, caractérisé en ce que la substance (46) est constituée de polymères méthacryliques non fluorés.

11. Encrier selon les revendications 2 et 4, caractérisé en ce que la substance (46) est constituée de polymères méthacryliques fluorés.

12. Encrier selon les revendications 2 et 4, caractérisé en ce que la substance (46) est constituée d'un polymérisat mélangé de polyester.

13. Encrier selon les revendications 2 et 4, caractérisé en ce que la substance (46) est constituée de polyimines.

14. Encrier selon les revendications 2 à 4, caractérisé en ce que la substance (46) est constituée de polyuréthannes.

15. Encrier selon les revendications 2 et 4, caractérisé en ce que la substance (46) est constituée de polysiloxanes.

16. Encrier selon les revendications 2 et 4, caractérisé en ce que la substance (46) est constituée d'organosilanes hydrolysés et condensés.

17. Encrier selon les revendications 2 et 4, caractérisé en ce que la substance (46) est constituée de polytétrafluoréthylène (PTFE).

18. Encrier selon les revendications 4 à 17, caractérisé en ce que la substance (46) est constituée d'un polymère ou d'un mélange de deux polymères ou plus.

19. Encrier selon les revendications 1 et 2, caractérisé en ce que l'ensemble des surfaces intérieures (6; 7; 15; 17; 21; 25) est revêtue de la substance (46).

20. Encrier selon les revendications 1 à 3 et 19, caractérisé en ce que la substance (46) est constituée de couches de carbone amorphe exemptes de métal (couches DLC) ayant des réseaux carbone à forte réticulation transversale, auxquels est ajouté de l'hydrogène.

21. Encrier selon la revendication 20, caractérisé en ce que les couches DLC sont modifiées avec du fluor (F-DLC).

22. Encrier selon la revendication 20, caractérisé en ce que les couches DLC sont modifiées avec du silicium (Si-DLC).

23. Encrier selon la revendication 20, caractérisé en ce que les couches DLC sont modifiées avec du bore (B-DLC).

24. Encrier selon la revendication 20, caractérisé en ce que les couches DLC sont modifiées avec de l'azote (N-DLC).

25. Encrier selon la revendication 20, caractérisé en ce que les couches DLC sont modifiées avec de l'oxygène (O-DLC).

26. Encrier selon les revendications 1 à 25, caractérisé en ce qu'on utilise comme éléments de dosage d'encre une lame de racle de travail (12) et une lame de racle de fermeture (11).

27. Encrier selon la revendication 1, caractérisé en ce qu'on utilise comme éléments de dosage d'encre une lame à encre réglable.

28. Encrier selon la revendication 1, caractérisé en ce qu'une surface extérieure (19) des éléments de dosage d'encre (11; 12) est revêtue de la substance (46).

29. Encrier selon la revendication 1, caractérisé en ce que l'encre d'impression est réalisée sous la forme d'encre d'impression "sans eau".
